# EUROPÄISCHE PATENTSCHRIFT

(11) **EP 4 222 344 B1**
(45) Veröffentlichungstag und Bekanntmachung des Hinweises auf die Patenterteilung: **12.06.2024**
(21) Anmeldenummer: 21782980.3
(22) Anmeldetag: 24.09.2021
(51) Int. Cl.: E21B 25/00

(54) **BOHRSYSTEM ZUM BERGEN VON NAHEZU UNGESTÖRTEN BOHRKERNEN AUS LOCKEREM BIS FESTEM GRUND**
DRILLING SYSTEM FOR RECOVERING NEARLY UNDISTURBED DRILL CORES FROM LOOSE TO SOLID GROUND
SYSTÈME DE FORAGE POUR RÉCUPÉRER D'ÉCHANTILLON DE CAROTTE PRESQUE NON DÉTRESSÉS D'UN SOL MOBILE À PLEIN

(30) Priorität: 30.09.2020 CH 12402020
(43) Veröffentlichungstag der Anmeldung: 09.08.2023
(73) Patentinhaber: Stumatec AG, 3635 Uebeschi (CH)
(72) Erfinder: STUDER, Daniel, 3631 Höfen bei Thun (CH)
(74) Vertreter: Felber, Josef
(86) Internationale Anmeldenummer: PCT/EP2021/076384
(87) Internationale Veröffentlichungsnummer: WO 2022/069372

(56) Entgegenhaltungen:
- CN-A- 105 927 175
- DE-T2- 3 879 045
- DE-T5-112016 005 721
- KR-B1- 101 544 769
- US-B1- 9 551 188

## Beschreibung

Dieses Bohrsystem betrifft ein Verfahren und eine Vorrichtung zur Entnahme von Bohrkernen aus insbesondere lockerem aber auch aus festem Untergrund, wobei die Bohrkern-Proben nahezu ungestört geborgen und abgelegt werden können.

Damit ist gemeint, dass aus dem Boden ein zylindrischer Bohrkern in einer hohlzylindrischen Hülse, dem sogenannten Bohrkern-Fänger oder Bohrprobenfänger entnommen wird und an die Oberfläche gebracht wird. Solche Bohrkerne messen zum Beispiel etwa einen Meter in der Länge und 10 cm bis 20 cm im Durchmesser. Indessen können sie auch erheblich grösser oder erheblich kleiner gewählt werden, je nach Wunsch und entsprechender Dimensionierung der Bohreinrichtung. An der Oberfläche wird dieser Bohrkern aus der hohlzylindrischen Hülse ausgestossen und liegt dann horizontal frei zugänglich zum Beispiel auf der Innenschale eines Halbzylinders oder auf einer ebenen Unterlage. Insofern eine solche Bodenprobe aufgrund der Materialkonsistenz teilweise zerfällt, wenn sie aus der Hülse ausgestossen wird, ist sie nicht mehr 100% ungestört. Allerdings kann die Hülse innen auch mit einem satt an ihre Innenwand anschliessenden Liner aus zum Beispiel Hart-PVC oder einem anderen geeigneten Material ausgestattet sein, sodass mit der Hülse auch dieser Liner mit dem Bohrvortrieb über das Bodenmaterial geschoben wird. In diesem Fall wird nach Bergung der Hülse der Liner aus derselben ausgestossen, mit unverändertem Bohrkern darin, genauso wie dieser im Untergrund lag, und er kann später zum Beispiel mit diametralen Schnitten tranchenweise geöffnet werden, sodass die Probe dann völlig ungestört vorliegt. Beim Einsatz eines Liners besteht ein Vorteil darin, dass nach Bergung aus der Hülse allfällige im Bohrkern vorhandene leichtflüchtige Schadstoffe darin gefangen sind und im Bohrkern konserviert bleiben. Der Einsatz von Linern ist allerdings aufwändiger und auch teurer als Bohrungen ohne solche Liner.

Solchermassen geborgene Bodenproben geben Aufschluss über die Bodenbeschaffenheit und insbesondere über allfällige Schadstoffe, die im Verlauf der Zeit in den Boden eindrangen. Es lassen sich dadurch zuverlässige Schadenskataster erstellen und es können geeignete Massnahmen für die Sanierung solcher Böden in die Wege geleitet werden. Besonders für die Landwirtschaft ist es interessant, mit solchen Katastern Kenntnis über die Bodenqualitäten zu erlangen, über die mineralische Zusammensetzung der Humusböden und ihren Nährstoff-Reichtum, oder Kenntnis von allfälligen Mängeln der Böden zu erhalten. Es können dann Erkenntnisse darüber gewonnen werden, welche Böden sich für welche Feldfrüchte eignen und wie gedüngt werden soll, was letztlich eine ökologische und ertragreiche Bewirtschaftung der landwirtschaftlichen Flächen befördert. Solche Kernbohrungen eignen sich ausserdem für die Entnahme von Bodenproben in alten Deponien, in altlastenverdächtigen Böden und in Lockergesteinsformationen, das heisst auch in feinen Sandschichten, in Torfschichten und in der Seekreide. Das Bohrverfahren funktioniert auch in Bodenschichten, die sich im Grundwasser befinden.

Bekannt und oft angewendet wird die Entnahme von Bodenproben für geotechnische Auswertungen aus festem Untergrund. Hierbei gibt es einen international etablierten *Standard Penetration Test (SPT),* wie in der Norm D1586 der *American Society for Testing and Materials (ASTM)* definiert. Für den Test wird ein dickwandiges Probenrohr mit einem Aussendurchmesser von 50,8 mm und einem Innendurchmesser von 35 mm und einer Länge von etwa 650 mm verwendet. Dieses wird am Boden eines Bohrlochs durch Schläge eines Gleithammers mit einer Masse von 63,5 kg, der über eine Distanz von 760 mm fällt, in den Boden getrieben. Das Probenrohr wird 150 mm in den Boden getrieben, und dann wird die Anzahl der Schläge aufgezeichnet, die erforderlich sind, damit das Rohr jeweils 150 mm bis zu einer Tiefe von 450 mm eindringt. Die Summe der Anzahl der Schläge, die für die zweite und dritte 6-Zoll-Eindringung erforderlich sind, wird als "Standard-Eindringwiderstand" oder "N-Wert" bezeichnet, der in Schlägen pro Fuss (*beats per foot* - *bpf*) angegeben wird. Dieser Wert ist für viele der verschiedenen Arten von geotechnischen Berechnungen, wie z.B. Tragfähigkeits- und Setzungsschätzungen von grundlegender Bedeutung. In Fällen, in denen 50 Schläge nicht ausreichen, um die Penetration durch ein Intervall von 150 mm voranzutreiben, wird die Penetration nach 50 Schlägen aufgezeichnet. Die Schlagzahl gibt einen Hinweis auf die Dichte des Bodens und wird in vielen empirischen Formeln der Geotechnik verwendet.

Während also das Bohren in festem Untergrund im Stand der Technik gut etabliert ist, erweist sich das Bohren und vor allem das Bergen von Bohrkernen aus lockerem Untergrund als besonders anspruchsvoll, weil hierzu für das Bohren zusätzlich zur rotierenden Bohrkrone ein Rammen nötig ist, also ein hartes Schlagen auf den Bohrkopf, welcher diese Kraftstösse dann auf das ganze Bohrgestänge, das heisst auf die Bohrrohre, das Kernrohr und die daran befestigte Bohrkrone übertragen muss. Entsprechend werden alle Teile mechanisch und auch thermisch enorm beansprucht und ihre Standzeit lässt deshalb oft sehr zu wünschen übrig. Aus diesem Grund gibt es bis heute kein wirklich überzeugendes Bohrsystem, welches einigermassen akzeptable Bohrkernqualitäten liefert und vorallem auch annehmbare Standzeiten des eingesetzten Bohrsystems bietet.

Die Entnahme von zylindrischen Bodenproben aus lockerem Untergrund erfolgt bisher mit schon sehr spezifisch konstruierten Bohrgeräten, die ein Bohrrohr mit am unteren Ende einem Anfangsrohr mit Bohrkrone einschliessen, wobei durch Drehen des Bohrrohrs und damit des Anfangsrohrs und der Bohrkrone und gleichzeitigem Schlagen und daher Rammen in den Grund gebohrt wird. Im Innern des Anfangsrohrs ist mit wenig Spiel eine Hülse als Bohrkernfänger eingeführt. Diese Hülse steht unten an der Bohrkrone an einer an derselben radial nach innen ragenden Auskragung an.

Ein solches Bohrverfahren ist in EP 2 050 923 beschrieben. Dort wird als wesentlich beschrieben, dass der Bohrkernfänger bzw. die Hülse im Innern des Anfangsrohrs festgehalten werden müsse, um ihre Rotation zu vermeiden und dazu wird eine spezielle Fixierstange vorgeschlagen, die durchwegs von oben bis unten drehfest - also ohne Rotation - im Bohrgestänge verläuft und somit die Hülse drehfest sichern soll. Die Praxis zeigt indessen, dass keinesfalls eine Fixierstange nötig ist, welche die Hülse am Bohrgerät festhält, sodass sie nicht etwa drehen könnte, denn die Hülse wird ohnehin vom Bohrkern selbst, welcher beim Niederbringen bzw. Abteufen der Hülse über den Bohrkern in diese Hülse einfährt, festgeklemmt und das verhindert zuverlässig eine Rotation der Hülse. Die Hülse rotiert also beim Bohren im Grundsatz nicht, sondern sie wird in axialer Richtung ohne Rotation zusammen mit der um sie rotierenden Bewegung des Anfangsrohrs nach unten über den ausgebohrten Bohrkern gepresst und über diesen abgeteuft. Die Praxis zeigt deshalb, dass die Aufgabe, welche die EP 2 050 923 zu lösen vorgab, eine uneigentliche war, also gar nicht existierte. Der in die abteufende Hülse hineinwachsende Bohrkern wird allein aufgrund seiner Verbindung mit dem Untergrund kaum oder allenfalls bloss ganz wenig rotieren. Eine Fixierstange zum Festhalten der Hülse und Verhindern ihrer Rotation ist daher überflüssig. Sie kann sich sogar nachteilig auswirken, nämlich dann, wenn sich die Hülse bei gewissen Beschaffenheiten des Untergrundes trotz drehfester Fixierstange um ein paar Winkelgrade in Drehrichtung der Bohrkrone verdreht. Das beeinflusst zwar nicht die Qualität des Bohrkerns, führt aber beim Einsatz einer solchen Fixierstange dazu, dass diese die entstehende Torsion nicht absorbieren kann und abschert. Dann kommt es zu ungeplanten und langen Bohrunterbrüchen und zu aufwändigen Improvisationsarbeiten, um die Hülse irgendwie zu bergen.

Im Normalfall aber wird nach Erreichen eines Bohrabschnittes angehalten und die Hülse wird aus dem Anfangsrohr mitsamt dem Bohrkern nach oben herausgezogen und der Bohrkern wird in horizontaler Lage aus der Hülse herausgestossen und die leere Hülse kann wieder in das Anfangsrohr eingesetzt werden. Für tiefere Bohrungen kann das Anfangsrohr mit der Bohrkrone mit abschnittsweisen Verlängerungen des Bohrrohrs in tiefere Lagen gebracht werden. Soweit wird das in EP 2 050 923 vorgetragen. Zusätzlich zu diesem bekannten EP-Dokument wird davon ausgegangen, dass das US-Patent 9,551,188 den Oberbegriff von Anspruch 1 offenbart. Es versucht auch, eine ungestörte Kernprobe durch die Verwendung eines stationären Innenrohrs (Liner) zu entnehmen.

Im Stand der Technik sind sogenannte Seilkernbohrverfahren bekannt, mit denen Bohrkerne ohne Weiteres aus festem Gestein oder festem Untergrund geborgen werden können. Diese Verfahren arbeiten mit Einrichtungen einschliesslich eines Klinkverschlusses, was eine komplizierte Konstruktion einschliesst, die für eine Bohrung in lockerem Untergrund nicht geeignet ist, weil infolge der nötigen Rammschläge diese Einrichtungen zum Bergen von Bohrkernen innert kürzester Zeit kaputt gehen würden. Ausserdem kann eine Hülse bzw. ein Bohrkernfänger nicht mit Seilen nach unten über einen freigebohrten Bohrkern gepresst werden.

Die Schwierigkeiten, einem lockeren Boden solche Bohrkerne zu entnehmen, sind vielfältig und werden meist ausserordentlich stark unterschätzt. Das Bohrgerät entwickelt bis zu 28'000 Nm Drehmoment, die Rammschläge verursachen enorme Kraftstösse, das heisst solche mit sehr hohen Kraftspitzen mit Einzelschlag-Energien von bis zu 500 Nm, die mit Frequenzen von z.B. 2400 min⁻¹ eingesetzt werden, was an die Konstruktion und deren Stabilität extreme Anforderungen stellt, die rein rechnerisch schwer ermittelbar sind. Viele versuchsweise eingesetzte Teile erwiesen sich nach kurzer Einsatzzeit als verschlissen und unbrauchbar. Verwiesen wird hier zum Beispiel auf den Sonnic-Bohrhammer, oder ganz allgemein auf alle handelsüblichen Bohrantriebe und Bohrhämmer, für die das durchwegs zutrifft.

Wenig geeignete Bohrmethoden können auch dazu führen, dass im Zuge des Bohrvorganges Verschmutzungen aus gewissen Schichttiefen von der Bohrkrone oder dem Kernrohr nach unten verschleppt werden. In solchen Fällen kann eine geborgene Bohrkernprobe nicht mehr als annähernd ungestört bezeichnet werden.

Bis heute steht kein Bohrgerät zur Verfügung, von dem man behaupten kann, es sei für die Entnahme nahezu ungestörter Bodenproben nicht nur aus festem Untergrund, sondern insbesondere auch aus lockerem Untergrund in Form von Bohrkernen wirklich geeignet. Kein bekanntes Gerät funktioniert zuverlässig über lange Einsatzzeiten und ermöglicht die Entnahme und Bergung der Bohrkerne insbesondere auch aus lockerem Untergrund in effizienter und einfacher Weise, sodass viele Bohrkerne pro Zeit möglichst unversehrt geborgen werden könnten.

Die vorliegende Erfindung stellt sich vor diesem Hintergrund zur Aufgabe, ein Bohrsystem, das heisst ein Verfahren und eine Vorrichtung zur Entnahme von annähernd ungestörten Bodenproben aus insbesondere lockerem Untergrund, aber gleichermassen auch aus festem Untergrund anzugeben, welches Bohrsystem den herkömmlichen Verfahren in mehrerer Hinsicht deutlich überlegen ist. Das eigentliche Bohren soll damit schneller vonstattengehen und allfällige Bohrunterbrüche sollen damit auf minimale Zeitfenster reduziert werden. Die Vorrichtung soll eine weit längere Standzeit als herkömmliche Bohrgestänge und ihre Komponenten bieten. Die Bohrungen sollen annähernd ungestörte Bodenproben liefern und je nach Beschaffenheit so gesichert werden können, dass bei einem Auseinanderfallen aufgrund der Konsistenz des Materials die Aussagekraft der Probenuntersuchung nicht oder nur unmerklich leidet.

Diese Aufgabe wird gelöst von einem Verfahren nach den Merkmalen des Patentanspruches 1 und mit der Vorrichtung für dessen Durchführung nach den Merkmalen des Patentanspruches 6.

In der nachfolgenden Beschreibung wird dieses Bohrsystem, das heisst die Vorrichtung und das damit betriebene Verfahren vorgestellt und die einzelnen Merkmale und Aspekte des Verfahrens und der Vorrichtung werden verständlich beschrieben. Die besonderen Merkmale und die Funktion der Vorrichtung und ihrer Komponenten wird erschöpfend erläutert.

Es zeigt:
- Figur 1 :: Einen Bohrhammer mit Antrieb und Hammer zum schlagenden Rotieren des Bohrkopfs;
- Figur 2 :: Den Bohrhammer in liegender Lage, in einer Ansicht von unten;
- Figur 3 :: Den Bohrhammer mit Bohrkopf in aufrechter Einsatzlage;
- Figur 4 :: Einen Bohrkopf gesondert dargestellt, mit seinem Aussengewinde zum Einschrauben in ein Bohrrohr;
- Figur 5 :: Den Bohrkopf nach Figur 4 in einem Längsschnitt, mit zentraler axialer Bohrung für die Spülung und radialer Bohrung für die Entlüftung;
- Figur 6 :: Das zusammengesetzte Bohrsystem aus Bohrkopf, Bohrrohr, Anfangsrohr und daran befestigter Bohrkrone;
- Figur 7 :: Das zusammengesetzte Bohrsystem aus Figur 6 von schräg unten gesehen;
- Figur 8 :: Ein Bohrrohr als Verlängerungsstück von schräg unten gesehen;
- Figur 9 :: Das Bohrrohr aus Figur 8 als Verlängerungsstück von schräg oben gesehen;
- Figur 10 :: Die Bohrkrone in vergrösserter Darstellung von schräg unten gesehen;
- Figur 11 :: Zusammengesetzt und von oben nach unten: Einen Druck-, Spül- und Bergungsrohr-Adapter (DSB-Adapter), gefolgt von einem Druck-, Spül- und Bergungsrohr DSB, und unten am Druck-, Spül- und Bergungsrohr DSB eine Hülse bzw. ein Bohrkernfänger;
- Figur 12 :: Den DSB-Adapter zum Aufsetzen oben auf das Druck-, Spül- und Bergungsrohr DSB;
- Figur 13 :: Ein Druck-, Spül- und Bergungsrohr DSB als Verlängerungsstück von schräg unten gesehen;
- Figur 14 :: Einen Hülsenadapter für den schlagdruckfesten Anschluss der Hülse bzw. des Bohrkernfängers an das Druck-, Spül- und Bergungsrohr von schräg oben nach schräg unten gesehen;
- Figur 15 :: Den Hülsenadapter aus Figur 14 für den schlagdruckfesten Anschluss der Hülse bzw. des Bohrkernfängers an das Druck-, Spül- und Bergungsrohr von schräg unten nach schräg oben gesehen;
- Figur 16 :: Die Einzelteile des Hülsen-Adapters aus den Figuren 14 und 15 in einer linearen Explosionszeichnung;
- Figur 17 :: Eine Hülse bzw. einen Bohrkernfänger von schräg unten gesehen;
- Figur 18 :: Eine Hülse bzw. einen Bohrkernfänger von schräg oben gesehen;
- Figur 19 :: Einen ausgerollten Feder-Zurückhalter in der Hülse für das Zurückhalten des Bohrkerns;
- Figur 20 :: Oben der Bohrkopf, darunter das Druck-, Spül- und Bergungs-Rohr mit unten dem Anfangsrohr, in welchem die Hülse steckt, vor deren Entnahme aus dem Anfangsrohr;
- Figur 21 :: Das Druck-, Spül- und Bergungs-Rohr beim Nach-oben-Ziehen zur Entnahme der Hülse bzw. des Bohrkernfängers aus dem Anfangsrohr;
- Figur 22 :: Das Druck-, Spül- und Bergungs-Rohr nach dem Nach-oben-Herausziehen der Hülse bzw. des Bohrkernfängers aus dem Anfangsrohr;
- Figur 23 :: Den aus der Hülse herausgezogenen Hülsen-Adapter unten am Druck-, Spül- und Bergungsrohr;
- Figur 24 :: Den Unterteil des Hülsen-Adapters vergrössert dargestellt, mit Blick in die Bohrung für den Fixierbolzen sowie daneben den Fixierbolzen;
- Figur 25 :: Das Druck-, Spül- und Bergungsrohr mit Hülsen-Adapter beim Anschliessen einer leeren oder geleerten Hülse;
- Figur 26 :: Das Druck-, Spül- und Bergungsrohr mit Hülsen-Adapter und leerer Hülse vor dem Einsetzen in das Anfangsrohr;
- Figur 27 :: Das Druck-, Spül- und Bergungsrohr mit Hülsen-Adapter und leerer Hülse eingesetzt in das Anfangsrohr, beim Aufsetzen eines Bohrrohrs auf das Anfangsrohr;
- Figur 28 :: Das Abwärtsbewegen eines Bohrrohrs über das Druck-, Spül- und Bergungsrohr auf das Anfangsrohr;
- Figur 29 :: Das Aufschrauben eines Bohrrohrs auf das Anfangsrohr;
- Figur 30 :: Ein Bohrrohr fertig auf das Anfangsrohr aufgeschraubt;
- Figur 31 :: Den DSB-Adapter oben am Druck-, Spül- und Bergungsrohr beim Aufsetzen auf das obere Ende des Druck-, Spül- und Bergungsrohrs;
- Figur 32 :: Den DSB-Adapter des Druck-, Spül- und Bergungsrohrs fertig aufgesetzt;
- Figur 33 :: Den Bohrkopf oberhalb des oberen Endes des Druck-, Spül- und Bergungsrohrs und des obersten Bohrrohrs;
- Figur 34 :: Den unteren Gewindeabschnitt des Bohrkopfs und den DSB-Adapter mit unten anschliessendem Druck-, Spül- und Bergungsrohr innerhalb des Bohrrohrs in vergrösserter Darstellung;
- Figur 35 :: Den Bohrkopf mit Antriebsflansch beim Absenken über das obere Ende des Druck-, Spül- und Bergungsrohres zum Aufschrauben auf das Bohrrohr;
- Figur 36 :: Den Bohrkopf mit dem Antriebsflansch beim Aufschrauben auf das Bohrrohr.

Zunächst ist in **Figur 1** ein Bohrhammer mit Antrieb und Hammer zum schlagenden Rotieren des Bohrkopfs dargestellt, wie solche Bohrhämmer handelsüblich sind. Unten ragt die Abtriebswelle 1 heraus, die ein Gewinde 3 aufweist und von einem seitlich angeordneten hydraulischen Antrieb 2 gedreht wird. Der Bohrhammer schliesst im Innern ein Hammerwerk ein, welches die Abtriebswelle 1 von oben mit Rammschlägen beaufschlagt. Die Rotationsgeschwindigkeiten des Antriebs variieren von ca. 50 bis 1000 Umin⁻¹. Je tiefer die Drehzahl, umso höher ist das aufgebrachte Drehmoment an der Abtriebswelle 1, das bei 50 Umin⁻¹ ca. 15 kNm erreicht. Die Rammschläge werden auf Hydraulikdrucken bis 200 bar erzeugt und weisen Schlag-Energien bis 500 Nm auf, bei Schlag-Kadenzen bis 2400 Min⁻¹. In **Figur 2** ist dieser Bohrhammer in einer Ansicht von unten mit der unten herausragenden Abtriebswelle 1 gezeigt und in **Figur 3** in aufrechter Gebrauchslage, wie der Bohrhammer zum Einsatz kommt, mit unten dem an die Abtriebswelle 1 angeschlossenen Bohrkopf 5, wozu das Gewinde 3 der Abtriebswelle 1 in den Bohrkopf eingeschraubt wurde. Die **Figur 4** zeigt einen Bohrkopf gesondert und vergrössert dargestellt, mit seinem Aussengewinde zum Einschrauben in ein Bohrrohr, und in **Figur 5** ist dieser Bohrkopf noch in einem Längsschnitt gezeigt. Man erkennt die zentrale axiale Bohrung 6 für die Spülung, die axiale Bohrung 37 mit Innenwand von unten und eine radiale Bohrung 7 für die Entlüftung.

Ab **Figur 6** wird nun das erfindungsgemässe Bohrsystem vorgestellt und beschrieben. Hier sieht man das Bohrsystem 4 zunächst in seiner Gesamtheit von aussen. Es besteht höchst einfach aus im Prinzip bloss acht Teilen, nämlich von aussen sichtbar von oben nach unten den folgenden:
1. Bohrkopf 5
2. Ein oder mehrere zusammengeschraubte Bohrrohre-Abschnitte bilden das Bohrrohr 9
3. Anfangsrohr 8
4. Bohrkrone 10
Im Innern des Bohrrohrs 9 bzw. der Bohrrohr-Abschnitte und des Anfangsrohrs 8, und daher in **Figur 6** nicht sichtbar, befinden sich von oben nach unten, wie in **Figur 11** gezeigt, folgende Teile:
5. Druck-, Spül- und Bergungsrohr-Adapter (DSB-Adapter) 18
6. Ein oder mehrere zusammengeschraubte Druck-, Spül- und Bergungsrohre (DSB) 19
7. Hülsen-Adapter 21
8. Hülse 17

Zunächst zeigt die **Figur 6** das zusammengesetzte Bohrsystem 4 mit oben dem Bohrkopf 5 für den Antrieb. Er wird in ein Innengewinde des anschliessenden Bohrrohrs 9 eingeschraubt und kann dieses hernach im - von oben gesehen - Uhrzeigersinn antreiben und drehen. Das Bohrrohr 9 ist hier mit seinem unteren Aussengewinde in ein dazu passendes Innengewinde oben am Anfangsrohr 8 eingeschraubt. Diese Gewinde sind verhältnismässig grobe Gewinde, die aus dem Material der Rohre ausgefräst sind. Für jedes Zusammenschrauben, das mit Hilfe des rotierenden Bohrkopfes 5 erfolgt, werden die Gewinde vorzugsweise neu eingefettet. Mit einem oder mehreren Bohrrohr-Abschnitten kann das Bohrrohr 9 verlängert werden, um entsprechend tiefer in den Grund vorzustossen. Die Bohrrohr-Abschnitte messen vorteilhaft ca. 1 Meter in der Länge. Dann sind sie handlich und können von einer Person getragen und für das Einsetzen als Stapel beim Bohrgerät deponiert werden. Das Anfangsrohr 8 trägt an seinem unteren Ende eine Bohrkrone 10. Die **Figur 7** zeigt dieses zusammengesetzte Bohrsystem von schräg unten gesehen, während in **Figur 8** ein einzelnes Bohrrohr 9 von schräg unten gesehen dargestellt ist. Am unteren Ende ist an diesem ein relativ grobes Aussengewinde 11 ausgefomt, mit dem es in ein dazu passendes Innengewinde 12 am nächstfolgenden Bohrrohr 9 eingeschraubt werden kann, wie ein solches in **Figur 9** gezeigt ist, oder mit dem es am untersten Rohr, das heisst am Anfangsrohr 8, eingeschraubt werden kann. Der Bohrhammer-Antrieb dreht von oben gesehen beim Bohren im Uhrzeigersinn, also im Sinne des Festschraubens dieser Verbindungsgewinde 11, 12. Selbstverständlich ist auch in gleicher Weise ein Bohren im Gegenuhrzeigersinn möglich, bloss müssten dann die zum Einsatz kommenden Gewinde ebenfalls anders herum verlaufen.

Die **Figur 10** zeigt schliesslich die Bohrkrone 10 in vergrösserter Darstellung von schräg unten gesehen. Mit Hartmetallstiften versetzte Bohrsegmente 13 sind unten auf die Bohrkorne aufgelötet, und seitliche äussere Abräum-Elemente 15 mit Schrägflächen 14 sorgen für einen Abraum nach oben. Das Material-Volumen, welches sich axial unter den Bohrkronen-Segmenten 13 der Bohrkrone 10 befindet, das heisst genau unter dem drehenden Ring, welchen die Bohrkrone 10 bildet, wird teils in den Bohrkern, teils in den umliegenden Grund verpresst, und ein Teil wird als Abraum an der Aussenseite der Bohrkrone 10 und des Anfangsrohrs 8 und des Bohrrohrs 9 nach oben gefördert. Im unteren Bereich der Bohrkrone 10 ist innen ein Absatz 16 als radial nach innen ragende Auskragung gebildet, auf welcher die Hülse bzw. die Bohrprobenhülse oder der Bohrkernfänger anschlägt, der hier allerdings nicht eingezeichnet ist. Diese Hülse schliesst innen bündig mit dieser Auskragung ab. Damit überstülpt die abteufende Hülse bzw. der Bohrkernfänger beim Bohrfortschritt der Bohrkrone 10 den freigelegten Bohrkern und umschliesst ihn satt. Es ist möglich, andere handelsübliche Bohrkronen einzusetzen, zum Beispiel Diamantkronen oder sonstwie bestückte.

Die **Figur 11** zeigt von unten angefangen eine Hülse 17 bzw. einen Bohrkernfänger. Oben anschliessend erkennt man den Hülsenadapter 21, dann das Druck-, Spül- und Bergungsrohr 19 mit seinem oberen Druck-, Spül- und Bergungsrohr-Adapter 18, auf den die Schläge des Rammhammers einwirken. Dieses Druck-, Spül- und Bergungsrohr 19 rotiert im gezeigten Beispiel gleichförmig mit dem Anfangsrohr 8 und allfälligen eingesetzten Bohrrohren-Abschnitten für das Bohrrohr 9 (Figur 6).

Ein ganz besonderes und höchst wesentliches Element ist der hier gezeigte Hülsenadapter 21 zwischen dem Druck-, Spül- und Bergungsrohr 19 und der Hülse 17 bzw. dem Bohrkernfänger. Während das Druck-, Spül- und Bergungsrohr 19 nämlich rotiert und schlägt, umschliesst die abteufende Hülse 17 den beim Bohrfortschritt in sie hineinwachsenden Bohrkern ohne Drehung. Einzig die starken und hochfrequenten Rammschläge wirken vom Druck-, Spül- und Bergungsrohr 19 auf die Hülse 17 und beanspruchen diesen Hülsenadapter 21 mit enormen Kraftspitzen. Dieser muss also zwischen der Rotation des Druck-, Spül- und Bergungsrohres 19 und der nicht-rotierenden Hülse 17 vermitteln und gleichzeitig einerseits enorme Schläge bei hoher Schlagkadenz aufnehmen und dauerhaft aushalten können und andrerseits die Drehung des Druck-, Spül- und Bergungsrohrs 19 in eine drehlose Abstützung auf der Hülse 17 umsetzen. Das geht nicht ohne Gleitreibung und damit ist es klar, dass auch grosse Mengen an Reibungswärme entstehen. Diese muss vom Hülsenadapter 21 thermisch aufgefangen werden können und gleichzeitig muss der Hülsenadapter 21 angemessen gekühlt werden, um diese laufend anfallende Reibungswärme zu verkraften und nach aussen abzuführen.

Die **Figur 12** zeigt den oberen Druck-, Spül- und Bergungsrohr-Adapter 18 bzw. DSB-Adapter des Druck-, Spül- und Bergungsrohres 19 in vergrösserter Darstellung. Durch die axiale Bohrung mit ihrer Innenwand 52 läuft Spülwasser durch das Innere des Druck-, Spül- und Bergungsrohres 19 nach unten und wird innerhalb des Hülsenadapters 21 nach aussen geführt, bis an die Aussenseite des Anfangsrohrs 8. Am Druck-, Spül- und Bergungsrohr-Adapter 18 erkennt man eine umlaufende Ringnut 54, in welche ein O-Ring eingelegt wird, zur Abdichtung gegenüber der Innenwand der axialen Bohrung 37 des Bohrkopfs 5.

Die **Figur 13** zeigt einen hohlen Druck-, Spül- und Bergungsrohr-Abschnitt (DSB) 53 als bedarfsweises Verlängerungsrohr für das hohle Druck-, Spül- und Bergungsrohr 19, das einfach mit seinem unteren Aussengewinde in das obere, zugehörige Innengewinde des unten anschliessenden Druck-, Spül- und Bergungsrohres 19 eingeschraubt wird. Das Verlängerungsrohr 53 entspricht somit im Wesentlichen dem eigentlichen Druck-, Spül- und Bergungsrohr 19, welches im gezeigten Beispiel für das Verlängern oben ein Innengewinde aufweist.

Im Folgenden wird das sehr wesentliche und besondere Element dieses Bohrsystems vorgestellt, nämlich der Hülsenadapter 21, der die Verbindung vom DSB 19 zur Hülse 17 sicherstellt. Hierzu zeigt die **Figur 14** diesen Hülsenadapter 21 für den schlagdruckfesten Anschluss der Hülse 17 bzw. des Bohrkernfängers an das Druck-, Spül- und Bergungsrohr DSB 19 in einer Ansicht von schräg oben. Oben ragt ein Gewindestummel 35 aus dem Hülsenadapter 21, der unten in einen Grundkörper 22 des Hülsenadapters ausläuft, welcher Grundkörper 22 oben einen Teller oder eine Schulter 44 bildet. Dieser Grundkörper 22, auf dessen Gewindestummel 35 das Druck-, Spül- und Bergungsrohr 19 mit seinem unteren Innengewinde aufgeschraubt wird, dreht daher gleichförmig mit dem Bohrrohr 9 und dem rotierenden Druck-, Spül- und Bergungsrohr 19 mit. Es folgen nach unten ein Dichtring 36, der vorzugsweise aus Kunststoff-Hartgummi gefertigt ist und mit dem Grundkörper 22 mitdrehen kann. Zwischen dem Grundkörper 22 und dem stationären Aufnahmering 23 wird also die Rotation des Druck-, Spül- und Bergungsrohres 19 aufgefangen, sodass der stationäre Unterteil 24 des Adapters 21 mit der Hülse 17 druckkraftschlüssig, aber drehfest verbunden ist. Über dem sichtbaren Teil des Unterteils 24 sieht man hier eine Schiebehülse 25, deren Bedeutung noch klar wird. Über diesen Unterteil 24 wird die Hülse 17 bzw. der Bohrkernfänger von unten passgenau aufgeschoben, bis die Hülse 17 mit ihrem oberen Rand unten an der Schiebehülse 25 anschlägt Unten am Aufnahmering 23 des Adapters ist noch ein Druckring 33 aus gehärtetem Stahl angebracht. Unten am Unterteil 24 des Grundkörpers 22 erkennt man noch eine den Unterteil 24 geringfügig radial überragende Gummischeibe 27 zum Abdichten des Hülsenadapters 21 gegenüber der Innenwand der Hülse 17.

In der **Figur 15** ist der Hülsenadapter 21 in einer Ansicht von schräg unten gezeigt. Hier erkennt man wieder von oben nach unten zunächst den Gewindestummel 35 zum von oben Aufschrauben des Druck-, Spül- und Bergungsrohres 19, dann die Schulter 44 des Grundkörpers 22 des Hülsenadapters 21, gefolgt von zunächst dem Kunststoff-Hartgummi-Dichtring 36, der auf dem Aufnahmering 23 aufliegt. Es folgt die Schiebehülse 25 und darunter erkennt man den Druckring 33 aus gehärtetem Stahl. Die geringfügig radial überragende Gummischeibe 27 zum Abdichten des Hülsenadapters 21 gegenüber der Innenwand der Hülse 17 wird mit einer Stahlscheibe 29 und hier vier axialen Schrauben 31 mit dem Unterteil 24 verspannt. Man sieht auch die diametrale Bohrung 43 für den Fixierbolzen, der sich sodann durch diese diametrale Bohrung im Unterteil 24 hindurch erstreckt, sowie eine Bohrung 38 für einen Sicherungsbolzen, wie das anhand der nächsten Figuren klar wird.

Der detaillierte Aufbau des Hülsenadapters 21 erschliesst sich aus der **Figur 16****,** welche diesen Hülsenadapter 21 in einer Explosionszeichnung mit Explosion der Teile längs seiner zentralen Achse zeigt. Von oben angefangen erkennt man zunächst den zur Rotation vorgesehenen Grundkörper 22 des Adapters 21, gefolgt vom Dichtring 36, dem Kunststoff-Hartgummi-Ring zur Abdichtung gegenüber dem Anfangsrohr 8. Diese kommt dann auf den darunter dargestellten Aufnahmering 23 zu liegen. Dieser Aufnahmering 23 ist im Betrieb stationär, rotiert also nicht, und er geht unten in einen verjüngten Abschnitt über und dieser weist rundum radiale Bohrungen 41 auf, in welche Zylinderstifte 32 einpassen, die weiter unten zum Unterteil 24 dargestellt sind, und deren Funktion sogleich klar wird. Unterhalb des Aufnahmerings 23 ist ein Seegerring 26 als Sicherungsring dargestellt, der mit dem Zusammenbau in die Ringnut 45 am Grundkörper 22 zu liegen kommt. Von unten wird nämlich dieser ebenfalls stationäre Unterteil 24 des Hülsenadapters 21 über diesen verjüngten Teil des Aufnahmerings 23 geschoben und hernach werden die rundum eingezeichneten Zylinderstifte 32 von aussen in die radialen Bohrungen 42 am Unterteil 24 wie auch in die dazu dann fluchtenden radialen Bohrungen 41 am Aufnahmering 23 gepresst, womit diese beiden Teile 23, 24 drehfest miteinander verbunden sind. Nach dem Einsetzen dieser Zylinderstifte 32 wird die Schiebehülse 25 unter Abdeckens und somit Sicherns dieser Zylinderstifte 32 über diesen verjüngten unteren Teil des Aufnahmerings 23 geschoben.

Der Sicherungsring 26 wird hernach in die Ringnut 45 am unteren Ende des Grundkörpers 22 eingesetzt, sodass dieser mit dem Aufnahmering 23 in axialer Richtung gesichert auf dem Grundkörper 22 sitzt. Der Unterteil 24 des Adapters 21 weist eine diametrale Bohrung 43 zur Aufnahme eines nicht dargestellten Fixierbolzens auf. Im rechten Winkel zu dieser diametralen Bohrung 43 sind zwei weitere radiale, auf einer gemeinsamen Achse liegende Bohrungen 38 vorhanden, in welche Sicherungsbolzen 34 eingesetzt werden, um den eingesetzten Fixierbolzen zu sichern. Diese zwei Sicherungsbolzen 34 weisen vorne je eine druckbelastete Kugel 40 auf, die in eine Längsnut am eingesetzten Fixierbolzen eingreifen und beispielweise auf halber Länge der Nut in eine Vertiefung 56 einrasten und ihn damit sichern. Die Sicherungsbolzen 34 sind nach ihrem Einschieben in die Bohrungen 38 mittels je eines Seegerrings 39 gesichert. Durch den axial mit einer Bohrung versehenen Fixierbolzen in der Bohrung 43 strömt das von oben durch das hohle Druck-, Spül- und Bergungsrohr 19 nach unten geführte Spülwasser nach aussen, wie das noch klar wird. Dieses Spülwasser strömt zunächst durch den Hülsenadapter 21 und hernach radial aus seinem Unterteil 24, nämlich beidseits durch den Fixierbolzen in seiner axialen Bohrung an seine Stirnseiten und so nach aussen. Der Druckring 33 übernimmt die anstehenden axialen Kräfte der Schiebehülse 25 und verteilt diese gleichmässig auf den Aufnahmering 23, der aus Alubronze gefertigt ist. Die Gummischeibe 27 und die etwas kleinere Stahlscheibe 29 werden auf vier Unterlagscheiben 28 und mittels der vier eingezeichneten Schrauben 31 und ihren zugehörigen Federringen 30 zu ihrer Sicherung mit dem Unterteil 24 verspannt.

Die **Figur 17** zeigt die Hülse 17 bzw. den Bohrkernfänger von schräg unten gesehen. Am unteren Rand ist die Hülse 17 auf ihrer Innenseite mit einer Anzahl um ihren Umfang verteilt angeordneten Federstahl-Elementen 20 ausgerüstet, die hier bogenförmig nach oben und gegen die zentrale Achse der Hülse 17 hin ragen. Wenn die Hülse 17, die in gleicher Weise wie das Anfangsrohr 8 und die Bohrkrone 10 Rammschläge von oben erfährt, von oben über einen durch den Bohrfortschritt der Bohrkrone 10 und des Anfangsrohrs 8 freigelegten Bohrkern gestülpt wird, so werden diese Federstahl-Elemente 20 vom Bohrkern an die Innenwand der Hülse 17 gedrückt und die Hülse 17 wird ohne Drehung, mit einer rein axialen Bewegung weiter mit den in dieser Weise an ihre Innenseite angelegten Federstahl-Elementen 20 über den stationären Bohrkern gestülpt. Beim Hochziehen der Hülse 17 mit dem Druck-, Spül- und Bergungsrohr 19 hingegen wirken diese Federstahl-Elemente 20 als Widerhaken. Wenn der Bohrkern beim Hochziehen der Hülse 17 mit dieser keine ausreichende Adhäsionskraft entwickelt, so greifen diese Federstahl-Elemente 20 beim geringsten Schlupf der Hülse 17 auf dem Bohrkern in radialer Richtung in den Bohrkern ein, krümmen sich gegen die zentrale Achse der Hülse 17 hin und bilden einen Auffangkorb für den Bohrkern, sodass dieser sicher in der Hülse 17 gehalten ist und vor einem Herausrutschen nach unten gesichert ist, also ein Kernverlust im Lockergestein sicher verhindert wird. Am oberen Randbereich der Hülse 17 erkennt man eine radiale Bohrung 46 für das Spülwasser, das aus dem Hülsenadapter 21 kommt.

Die **Figur 18** zeigt die Hülse 17 bzw. den Bohrkernfänger von schräg oben gesehen und hier erkennt man, dass es zwei diametral fluchtende Bohrungen 46 sind, die im oberen Randbereich in die Hülse 17 eingebracht sind. Wenn die Hülse 17 über den Unterteil 24 des Hülsenadapters 21 gestülpt wird, so kommen diese beiden Bohrungen 46 über den radialen Bohrungen 43 im Unterteil 24 zu liegen, sodass das Spülwasser, das aus den Stirnseiten des dort eingesetzten Fixierbolzens strömt, vom Innern des Adapters 21 schliesslich nach aussen dringt, und durch diese fluchtenden Bohrungen 46 im oberen Bereich der Hülse 17 nach ganz aussen. Dieses Spülwasser übernimmt mehrere Funktionen. Zunächst kühlt es den Hülsenadapter 21, der aufgrund der Gleitreibung zwischen dem rotierenden Grundkörper 22, dem Kunststoff-Hartgummi-Gleitring 36 und dem stationären Aufnahmering 23 und Unterteil 24 sowie auch aufgrund der Rammschläge erhitzt wird. Weiter schmiert es zwischen der Aussenseite der drehfesten Hülse 17 und der Innenseite des um die Hülse rotierenden Anfangsrohrs 8, und schliesslich fördert es Abraum von unterhalb der Bohrkrone 10 radial nach aussen und hernach auf der Aussenseite des Anfangsrohrs 8 nach oben. Damit wird das Bohrloch laufend gespült und auch das Anfangsrohr 8 wird aussen geschmiert und gekühlt. Je nach den Verhältnissen ist es indessen auch möglich, trocken zu bohren.

Die **Figur 19** zeigt einen im entspannten Zustand ausgerollten Einsatz mit Federstahl-Elementen 20, die hier gewissermassen einen Kamm bilden. Dieser Kamm wird in Längsrichtung gerollt und hernach unten in die Hülse 17 eingesetzt, wo er auf einem inneren Absatz 58 aufliegt, wie man das in Figur 17 erkennen kann.

Damit sind die Einzelteile des Bohrsystems offenbart und beschrieben. Wie funktioniert nun das Bohren und Bergen eines Bohrkerns aus lockerem Untergrund mit diesem Bohrsystem? Hierzu wird das ganze Verfahren anhand einer Bildfolge beispielsweise erklärt, wie sie sich aus den **Figuren 20 bis 36** ergibt.

Die **Figur 20** zeigt zunächst unten das blossgelegte Anfangsrohr 8 mit der darin befindlichen Hülse 17 und dem darauf mittels des Hülsenadapters 21 aufgeschraubten hohlen Druck-, Spül- und Bergungsrohr 19. Darüber dargestellt sieht man den Bohrkopf 5, der hier über einen Flansch 47 vom hydraulischen Bohrantrieb des Bohrhammers 2 in Rotation versetzt wird. Zwischen diesem Bohrkopf 5 und dem untersten Abschnitt, dem Anfangsrohr 8, können bedarfsweise Bohrrohre-Abschnitte als Verlängerungsrohre für das Bohrrohr 9 eingesetzt werden, je nach gewünschter Bohrtiefe. Der Bohrkopf 5 wird am Anfang direkt auf das Anfangsrohr 8 aufgeschraubt. Dann wird gebohrt, bis das Anfangsrohr 8 nahezu im Grund eingebohrt ist. Dann wird der Bohrkopf 5 durch eine Gegendrehung vom Anfangsrohr 8 losgeschraubt. Ist das Anfangsrohr 8, wenn es im Erdreich steckt, so freigelegt wie hier gezeigt, also der Bohrkopf 5 mit dem Antriebsflansch 47 entfernt, so kann das Druck,- Spül- und Bergungsrohr 19 mit der unten an ihm hängenden Hülse 17 nach oben axial aus dem Anfangsrohr 8 herausgezogen werden, wie das in **Figur 21** dargestellt ist, wo gerade der Hülsenadapter 21 zum Vorschein kommt. In **Figur 22** ist der Adapter 21 vom Druck-, Spül- und Bergungsrohr 19 mitsamt der daran hängenden Hülse 17 bzw. dem Bohrkernfänger komplett aus dem Anfangsrohr 8 herausgezogen worden. Hier sieht man eine Stirnseite des Fixierbolzens 48, welcher die Hülse 17 sicher am Hülsenadapter 21 hält. In diesem Zustand wird die Hülse 17 mit Hilfe des Druck-, Spül- und Bergungsrohres 19 aus dem Anfangsrohr 8 hochgezogen, bis schliesslich an die Oberfläche.

Oben an der Oberfläche angekommen wird wie in **Figur 23** gezeigt der Fixierbolzen 48 aus der Bohrung 43 im Unterteil 24 des Hülsenadapters 21 herausgeschlagen bzw. herausgezogen oder hinausgeschoben, wie das in der gezeigten Ansicht schon erfolgte. Es ist hier nur noch die leere diametrische Bohrung 43 am Unterteil 24 des Hülsenadapters 21 sichtbar. In zwei rechtwinklig zur Bohrung 43 eingebrachten Bohrungen 38 sind Sicherungsbolzen 34 eingesetzt, die vorne eine mittels einer Druckfeder druckbelastete Kugel 40 aufweisen, wie in Figur 16 ersichtlich. Der Fixierbolzen 48 wird gegen den Widerstand dieser druckbelasteten Kugeln 40 vorne an den Sicherungsbolzen 34 aus der diametralen Bohrung 43 geschlagen, wie das anhand von **Figur 24** klar wird.

Die **Figur 24** zeigt den Unterteil 24 des Hülsenadapters 21 vergrössert mit Blick in die diametrale Bohrung 43 für den Fixierbolzen 48, der daneben gesondert dargestellt ist. Allerdings muss dieser - um in den Unterteil 24 des Hülsenadapters 21 eingeschoben werden, zunächst um 45° um seine Längsachse gedreht werden, wie mit einem Pfeil angedeutet. Aus diesem Fixierbolzen 48 sind auf zwei gegenüberliegenden Seiten kännelartige Längsnuten 50 ausgenommen, deren Nutboden hier auf halbem Weg über den Fixierbolzen 48 eine gewölbte Vertiefung 56 aufweisen. Diese federbelasteten Kugeln 40 (Figur 16) der Sicherungsbolzen 34 passen in diese Vertiefungen 56 und nur wenn der Fixierbolzen 48 einen hinreichend starken Schlag in Längsrichtung erhält, vermag er durch Zurückdrängen der federbelasteten Kugeln 40 deren Sicherung zu überwinden und kann dann aus der Bohrung 43 geschoben oder gezogen werden, während seine Längsnuten 50 an den Kugeln 40 vorbei nach aussen gleiten. Wie man hier sieht, ist in den Fixierbolzen 48 eine zentrale Querbohrung 49 eingebracht, die mit einer axialen Bohrung 55 kommuniziert. Diese Bohrungen 49, 55 dienen zur Führung des Spülwassers, das im Hülsenadapter 21 von oben durch die axialen Bohrung 51 durch die Querbohrung 49 in den Fixierbolzen 48 gelangt und hernach in diesem längs der Axialbohrung 55 nach aussen aus seinen Stirnseiten geführt wird. An der Hülse 17 in Figur 25 erkennt man noch eine der Bohrungen 46, in welche der Fixierbolzen 48 zuvor eingriff und sie festhielt, durch welche das Spülwasser austritt.

Nachdem die Hülse 17 bzw. der Bohrkernfänger an der Oberfläche in eine horizontale Lage gebracht wurde und der inliegende Bohrkern vorsichtig mit einem Kolben mechanisch oder hydraulisch aus der Hülse 17 auf einen kännelförmigen Bohrkernträger geschoben wurde, liegt dieser Bohrkern nahezu ungestört vor. Die leere Hülse 17 kann für die Entnahme eines nächsten Bohrkerns sofort wieder eingesetzt werden, oder es kann sogleich eine bereitliegende leere Hülse 17 neu eingesetzt werden. In einer Variante kann ein Liner in die Hülse 17 eingesetzt werden, welcher die Hülse 17 dann innen auskleidet und in welche hinein ein Bohrkern wächst. In diesem Fall wird der geborgene Bohrkern mitsamt dem Liner aus der Hülse 17 gestossen und liegt dann absolut unversehrt wie eine Mettwurst vor. Es können tranchenweise einzelne Scheiben abgeschnitten werden, um die Struktur des Bohrkerns und wie sich diese seine ganze Länge verändert, zu untersuchen. Wird im Verfahren eine Hülse 17 mitsamt Bohrkern an die Oberfläche gebracht, so kann nach Abtrennen der Hülse 17 vom Hülsenadapter 21 sofort und ohne jeden Zeitverzug eine leere Hülse 17 an den Hülsenadapter 21 angeschlossen werden und diese kann sofort wieder in das Anfangsrohr 8 im Bohrloch abgesenkt werden und damit kann weitergebohrt werden, ohne infolge der Bohrkernentnahme aus der geborgenen Hülse 17 einen Unterbruch der Bohrarbeiten nötig zu machen.

Die **Figur 25** zeigt, wie der Hülsenadapter 21 mit einer leeren Hülse 17 verbunden wird, indem er in diese abgesenkt wird, und wenn die Bohrung 43 am Hülsenadapter 21 mit der Bohrung 46 an der Hülse 17 fluchtet, kann der Fixierbolzen 48 eingesetzt werden und die Hülse 17 ist bereit, mit dem Druck-, Spül- und Bergungsrohr 19 in das Anfangsrohr 8 abgesenkt zu werden. Dieses Absenken ist in **Figur 26** dargestellt. Sobald die Hülse 17 ganz in das Anfangsrohr 8 eingesetzt ist, das heisst unten an der Bohrkrone 10 ansteht, folgt der nächste Schritt wie in **Figur 27** dargestellt. Es wird ein Bohrrohr 9 als Verlängerungsrohr über das Druck-, Spül- und Bergungsrohr 19 gestülpt und unten auf das Anfangsrohr 8 abgesenkt, wie in **Figur 28** dargestellt, und dann auf das Anfangsrohr 8 geschraubt, wie in **Figur 29** gezeigt. Nach erfolgter Verschraubung stellt sich die Situation gemäss **Figur 30** ein. Am Schluss wird wie in **Figur 31** gezeigt zunächst der Druck-, Spül- und Bergungsrohr-Adapter 18 des Druck-, Spül- und Bergungsrohres 19 aufgesteckt oder aufgeschraubt, und dann, aus der Situation wie in **Figur 32** gezeigt, wird der Bohrkopf 5 mit dem Antriebsflansch 47 aufgeschraubt, wie in **Figur 33** gezeigt. Die Details hierzu sind in den **Figuren 34 bis 36** gezeigt.

Wie man anhand dieser Beschreibung und der Figuren erkennt, trägt das Druck-, Spül- und Bergungsrohr 19 seinen Namen zurecht. Zunächst rotiert es beim Bohren gleichförmig mit dem Bohrrohr 9 oder Anfangsrohr 8, und der Hülsenadapter 21 an seinem unteren Ende besorgt die Vermittlung zur stationären Hülse 17 bzw. zum Bohrkernfänger. Die harten Rammschläge auf das Druck-, Spül- und Bergungsrohr 19 werden vom Hülsenadapter 21 zuverlässig und direkt auf die Hülse 17 bzw. den Bohrkernfänger übertragen. Dieser wird also mit demselben Druck wie die Bohrkrone 10 nach unten gedrückt, was das laufende Abteufen der Hülse 17 über den freigelegten Bohrkern sicherstellt. Das Druck-, Spül- und Bergungsrohr 19 erfüllt also erstens eine Druckfunktion. Während des Bohrens kann Spülwasser durch das Druck-, Spül- und Bergungsrohr 19 nach unten gepumpt werden und dieses wird durch den Hülsenadapter 21 nach aussen geleitet, das heisst zunächst axial durch das Druck-, Spül- und Bergungsrohr 19, dann axial durch den Hülsenadapter 21 und schliesslich radial, das heisst in axialer Richtung durch den diametral eingesetzten Fixierbolzen 48 an seine beiden Stirnseiten und sodann durch die Bohrung 46 an der Hülse 17 nach aussen. Das Druck-, Spül- und Bergungsrohr 19 hat daher zweitens auch eine Spülfunktion. Wenn es gilt, die gefüllte Hülse 17 mit dem darin gefangenen Bohrkern zu bergen, so wird nach Lösen des Bohrkopfs 5 mithilfe des Druck-, Spül- und Bergungsrohrs 19 die Hülse 17 mit dem darin befindlichen Bohrkern geborgen. Daher hat das Druck-, Spül- und Bergungsrohr 19 schliesslich drittens auch eine Bergungsfunktion. Es vereinigt integral diese drei wichtigen Funktionen.

In der bisher beschriebenen Ausführung rotiert das Druck-, Spül- und Bergungssrohr 19 mit dem Bohrkopf 5 und dem Bohrrohr 9 mit und der Hülsenadapter 21 vermittelt zur drehfesten bzw. nicht rotierenden Hülse 17, indem er zwei axial aufeinanderfolgende Teile aufweist, die gegeneinander verdrehbar sind. Zwischen den axial aufeinanderfolgenden Teilen ist vorzugsweise ein Dichtring 36 aus Kunststoff-Hartgummi angeordnet. Wenn nun ein ähnlich wie dieser Hülsenadapter konstruierter Drehscheiben-Körper - fortan als Bohrkopf-Adapter bezeichnet - in einer alternativen Ausführung oben mit seinem Gewindestumpf in die Bohrung im Bohrkopf 5 eingeschraubt wird, die hierzu ein Innengewinde aufweist, so dreht der obere Teil dieses Drehscheiben-Körpers oder Bohrkopf-Adapters mit dem Bohrkopf 5 mit, während der untere, gegenüber dem oberen Teil drehbare Teil stationär bleibt. Er wird in gleicher Weise wie der schon vorgestellte untere Teil des Hülsenadapters 21 mit dem nunmehr oberen Ende des Dreh-, Spül- und Bergungsrohrs 19 verbunden, mit einem Fixierbolzen, der dann aber keine axiale Bohrung benötigt, sondern nur eine Querbohrung zum Passieren lassen des Spülwassers nach unten. Unten wird das Druck-, Spül- und Bergungsrohr 19 dann mit einzig einem unteren Teil eines Hülsenadapters 21 verschraubt, wozu dieser untere Teil oben einen Gewindestumpf ausbildet und das Dreh-, Spül- und Bergungsrohrs 19 unten ein zugehöriges Innengewinde aufweist. Die Verbindung des unteren Teils des Hülsenadapters 21 mit der Hülse 17 erfolgt wie schon vorgestellt über den Fixierbolzen 48 mit seiner axialen Bohrung 55. Die Spülung erfolgt wie gehabt vom Bohrkopf 5 durch das Druck-, Spül- und Bergungsrohr 19 und den unteren Teil des Hülsenadapters 21 und dann durch den Fixierbolzen 48 nach aussen. Auch in dieser alternativen Ausführung übernimmt das Druck-, Spül- und Bergungsrohr 19 die oben erwähnten drei Funktionen, nämlich erstens das Ausüben von Druck auf die Hülse 17, zweitens das Spülen und damit Kühlen, und drittens das Bergen der Hülse 17, wenn sie gefüllt ist, das heisst, sie nach oben ans Tageslicht zu ziehen. Und trotz der Tatsache, dass das Druck-, Spül- und Bergungsrohr 19 in dieser Ausführung ohne Rotation bleibt, kann es sich, sollte sich die Hülse 17 im Verlauf des Abteufens über einen Bohrkern um wenige Winkelgrade drehen, mitdrehen und der Bohrkopf-Adapter als Drehscheiben-Körper oben mit seinen beiden axial aufeinander folgenden und zueinander verdrehbaren Teilen vermittelt in diesem Fall zum rotierenden Bohrkopf 5.

Mit dem erfindungsgemässen Verfahren zum Kernbohren in lockerem bis festem Grund und zur Entnahme von Bohr- bzw. Bodenproben aus demselben, sowie der erfindungsgemässen Vorrichtung zur Durchführung dieses Verfahrens können annähernd ungestörte Bohr- bzw. Bodenproben entnommen werden, was eine optimale Auswertung und Analyse deren Inhalts ermöglicht.

### Ziffernverzeichnis

- 1: Abtriebswelle des Bohrhammers
- 2: hydraulischer Bohrantrieb des Bohrhammers
- 3: Gewinde an der Abtriebswelle 1
- 4: Bohrsystem
- 5: Bohrkopf
- 6: axiale Bohrung an Bohrkopf
- 7: radiale Bohrung an Bohrkopf (Entlüftung)
- 8: Anfangsrohr
- 9: Bohrrohr, Verlängerung für Bohrrohr
- 10: Bohrkrone
- 11: Aussengewinde unten am Bohrrohr/Verlängerungsrohr 9
- 12: Innengewinde oben am Bohrrohr/Verlängerungsrohr 9
- 13: mit Hartmetall gespickte Bohrkronensegmente
- 14: Schrägfläche an Abräumelementen 15
- 15: Abraum-Elemente
- 16: Absatz, radiale Auskragung
- 17: Hülse, Bohrkernfänger
- 18: Druck-, Spül- und Bergungsrohr-Adapter
- 19: Druck-, Spül- und Bergungsrohr
- 20: Federstahl-Elemente am unteren inneren Rand der Bohrkernfänger 17
- 21: Hülsenadapter zwischen Druck-, Spül- und Bergungsrohr und Hülse/Bohrkernfänger 17
- 22: Grundkörper oben zum Hülsenadapter 21
- 23: Aufnahmering zu Hülsenadapter 21
- 24: Unterteil zu Hülsenadapter 21
- 25: Schiebehülse zu Hülsenadapter 21
- 26: Sicherungsring, vorzugsweise DIN 471-65 x 2.5
- 27: Gummischeibe unten zu Hülsenadapter 21
- 28: Unterlagscheibe zu Hülsenadapter 21
- 29: Stahlscheibe unten zu Hülsenadapter 21
- 30: Federringe, vorzugsweise DIN 128 - A8
- 31: Schraube, vorzugsweise Sechskantschraube mit Gewinde bis Kopf ISO 4017 - M8 x 20
- 32: Zylinderstift, vorzugsweise NW 8 x 25mm mit Innengewinde M5
- 33: Druckring zu Hülsenadapter 21
- 34: Sicherungsbolzen mit Druckkugel 40
- 35: Gewindestummel oben am Hülsenadapter 21
- 36: oberer Dichtring, vorzugsweise aus Kunststoff-Hartgummi
- 37: Axiale Bohrung im Bohrkopf 5
- 38: Bohrung für Sicherungsbolzen 34
- 39: Seegerring für Sicherungsbolzen 34
- 40: druckbelastete Kugel vorne am Sicherungsbolzen 34
- 41: radiale Bohrungen rundum am stationären Aufnahmering 23 des Hülsenadapters 21
- 42: radiale Bohrungen rundum am stationären Unterteil 24 des Hülsenadapters 21
- 43: Bohrung am stationären Unterteil für Fixierbolzen 48
- 44: Schulter oben am Grundkörper 22 des Hülsenadapters 21
- 45: Ringnut am unteren Ende des Grundkörpers 22
- 46: diametrale Bohrung oben an der Hülse 17
- 47: Antriebsflansch am Bohrkopf 5
- 48: Fixierbolzen im Unterteil 24 des Hülsenadapters 21
- 49: Querbohrung im Fixierbolzen 48
- 50: Längsnut am Fixierbolzen 48
- 51: Axialbohrung im Unterteil 24 des Hülsenadapters 21 für das Spülwasser
- 52: Innenwand der Axialbohrung im Druck-, Spül- und Bergungs-Adapter 18
- 53: Druck-, Spül- und Bergungsrohr-Abschnitt als Verlängerungsrohr
- 54: Nut für O-Ring am Druck-, Spül- und Bergungsrohr-Adapter 18
- 55: Axialbohrung im Fixierbolzen 48
- 56: Vertiefung auf halbem Weg der Längsnut 50

## Patentansprüche

1. **Verfahren** zum Kernbohren in lockerem bis festem Grund und zur Entnahme von Proben aus demselben, bei welchem mit einem Bohrsystem (4) mit Anfangsrohr (8) und unten daran befestigter Bohrkrone (10), und mit einem allfälligen aufsetzbaren Bohrrohr (9) aus einem oder mehreren Bohrrohr-Abschnitten, durch Rotation und überlagertem Rammen das Anfangsrohr (8) in den Grund gebohrt wird, wobei innerhalb des Anfangsrohrs (8) eine Hülse (17) bzw. ein Bohrkernfänger mit dem Anfangsrohr (8) axial mitfährt,
***dadurch gekennzeichnet, dass***
a) das Anfangsrohr (8) mit seiner endseitig angeordneten Bohrkrone (10) sowie das allfällige Bohrrohr (9) über einen antreibbaren und mit Rammschlägen beaufschlagbaren Bohrkopf (5) rotierend und schlagend in den Grund gebohrt wird, während die Hülse (17) im Anfangsrohr (8) infolge des relativ in die Hülse (17) hinwachsenden Bohrkerns von demselben ohne Rotation festgehalten wird und von einem Druck-, Spül- und Bergungsrohr (19) von oben niedergedrückt wird, sodass die Hülse (17) in axialer Richtung mit dem Anfangsrohr (8) nach unten mitfährt und so ein Bohrkern in das Innere der Hülse (17) hineinwächst, wobei das Druck-, Spül- und Bergungsrohr (19) entweder mit dem Anfangsrohr (8) und dem allfälligen Bohrrohr (9) mitrotiert und die Hülse (17) über einen Hülsenadapter (21) mit gegeneinander verdrehbaren Teilen ohne Rotation mit Druck beaufschlagt, oder ein Drehscheiben-Körper als Bohrkopf-Adapter oben rotierend an den rotierenden Bohrkopf (5) anschliesst und das Druck-, Spül- und Bergungsrohr (19) ohne Rotation die Hülse (17) beaufschlagt,
b) nach gefüllter Hülse (17) der Bohrkopf (5) vom Anfangsrohr (8) oder dem allfälligen Bohrrohr (9) abgehoben wird und durch Wegschrauben eines allfällig noch über dem Grund befindlichen Bohrrohrs (9) über dem Anfangsrohr (8) das Druck-, Spül- und Bergungsrohr (19) freigelegt wird und mitsamt der Hülse (17) aus dem Anfangsrohr (8) herausgezogen wird und die Hülse (17) vom Druck-, Spül- und Bergungsrohr (19) gelöst wird.

2. **Verfahren** nach Anspruch 1,
***dadurch gekennzeichnet, dass*** nach Schritt b)
c) eine leere Hülse (17) unten an das Druck-, Spül- und Bergungsrohr (19) angeschlossen wird und am Druck-, Spül- und Bergungsrohr (19) hängend in das Anfangsrohr (8) abgesenkt wird und je nach Bohrtiefe ein oder mehrere Abschnitte des Druck-, Spül- und Bergungsrohrs (19) als Verlängerungsrohre (53) und entsprechend ein oder mehrere Bohrrohr-Abschnitte für das Bohrrohr (9) eingesetzt und an den Bohrkopf (5) angekoppelt werden,
d) weitergebohrt wird, bis die Hülse (17) gefüllt ist, worauf Schritt b) wiederholt wird,
und wobei parallel oder zeitversetzt zu diesen Prozessen aus den geborgenen Hülsen (17) die Bohrkerne in horizontaler Lage der Hülsen (17) aus denselben mechanisch, hydraulisch oder pneumatisch in passende liegende Kännelrohrabschnitte ausgestossen werden.

3. **Verfahren** nach einem der vorhergehenden Ansprüche,
***dadurch gekennzeichnet, dass***
am unteren Ende der Hülse (17) anfänglich in das Innere ihres unteren Mündungsbereichs zum Zentrum hin gerichtete Federstahl-Elemente (20) durch die beim Niederfahren der Hülse (17) überstülpte und in die Hülse (17) hineinwachsende Bohrprobe hochgeschwenkt werden, und welche Federstahl-Elemente (20) beim Herauszeihen der Hülse (17) den Bohrkern in der Hülse (17) zurückhalten.

4. **Verfahren** nach einem der vorhergehenden Ansprüche,
***dadurch gekennzeichnet, dass***
keine Fixierstange zum Festhalten der Hülse (17) verbaut wird.

5. **Verfahren** nach einem der vorangehenden Ansprüche,
***dadurch gekennzeichnet, dass***
ein Verbinden bzw. ein Lösen des Anfangsrohrs (8) und des allfälligen Bohrrohrs (9), und des Druck-, Spül- und Bergungsrohrs (19) durch ein maschinell von einem Drehantrieb angetriebenem Ein- und Losschrauben des Bohrkopfes (5) erfolgt.

6. **Vorrichtung** zum Durchführen des Verfahrens gemäss Anspruch 1, mit einem Drehantrieb mit einem rotierbaren und mit einer Ramme mit Schlägen von oben beaufschlagbaren Bohrkopf (5), dessen Drehmoment auf ein Anfangsrohr (8) mit endseitig angeordneter Bohrkrone (10) und an ein allfälliges, oben am Anfangsrohr (8) angeschlossenes Bohrrohr (9) aus einem oder mehreren Bohrrohr-Abschnitten übertragbar ist,
***dadurch gekennzeichnet, dass***
innerhalb des Anfangsrohrs (8) eine Hülse (17) bzw. ein Bohrkernfänger rotationsfrei ansteht, wobei die Hülse (17) über einen Hülsenadapter (21) mit gegeneinander verdrehbaren Teilen und einem daran angeschlossenen Druck-, Spül- und Bergungsrohr (19) mit dem rotierenden Bohrkopf (5) druck- und zugkraftschlüssig verbunden ist, wobei entweder das Druck-, Spül- und Bergungsrohr (19) mitrotierend mit dem Bohrkopf (5) verbunden ist und die Hülse (17) vom Druck-, Spül- und Bergungsrohr (19) über den von der Hülse (17) lösbaren Hülsenadapter (21) mit Druck beaufschlagbar ist, oder das Druck-, Spül- und Bergungsrohr (19) nicht rotierend mit dem Bohrkopf (5) verbunden ist und die Hülse (17) vom Druck-, Spül- und Bergungsrohr (19) mit Druck beaufschlagbar ist, während ein Drehscheiben-Körper als Bohrkopf-Adapter mit gegeneinander verdrehbaren Teilen oben am Druck-, Spül- und Bergungsrohr (19) sitzt und mit dem rotierenden Bohrkopf (5) verbunden ist.

7. **Vorrichtung** nach Anspruch 6,
***dadurch gekennzeichnet, dass***
die Hülse (17) mit ihrem unteren Ende an einer radial nach innen ragenden Auskragung (16) am oberen Ende der unten am Anfangsrohr (8) mitrotierenden Bohrkrone (10) rotationsfrei ansteht.

8. **Vorrichtung** nach einem der Ansprüche 6 bis 7,
***dadurch gekennzeichnet, dass***
keine Fixierstange zum Festhalten der Hülse (17) verbaut ist.

9. **Vorrichtung** nach einem der Ansprüche 6 bis 8,
***dadurch gekennzeichnet, dass***
die Hülse (17) in ihrem unteren Mündungsbereich in das Innere hineinragende Federstahl-Elemente (20) für die Sicherung des aufgenommenen Bohrkerns aufweist.

10. **Vorrichtung** nach einem der Ansprüche 6 bis 9,
***dadurch gekennzeichnet, dass***
die gegeneinander verdrehbaren Teile des Hülsenadapters (21) oder des Drehscheiben-Körpers als Bohrkopf-Adapter axial aufeinanderfolgend sind, mit einem dazwischen liegenden Dichtring (36) aus Kunststoff-Hartgummi.

## Claims

1. Method for core drilling in loose to solid ground and for taking samples from the same, in which the initial tube (8) is drilled into the ground by means of a drilling system (4) with initial tube (8) and drill bit (10) fastened thereto at the bottom, and with a possible attachable drill tube (9) consisting of one or more drill tube sections, by rotation and superimposed ramming, wherein within the initial tube (8), a sleeve (17) or a drill core catcher travels axially with the initial tube (8), ***characterized in that***
a) the initial pipe (8) with its drill bit (10) arranged at the end as well as the possible drill pipe (9) is drilled into the ground in a rotating and hammering manner by means of a drivable drill head (5) which can be subjected to hammering impacts, while the sleeve (17) in the initial pipe (8) is held by the latter without rotation as a result of the drill core growing relatively into the sleeve (17) and is pressed down from above by a pressure, flushing and recovery pipe (19), so that the sleeve (17) moves downwardly in the axial direction with the initial tube (8) and thus a drill core grows into the interior of the sleeve (17), wherein the pressure, flushing and recovery tube (19) either rotates along with the initial tube (8) and the possible drill tube (9) and pressurizes the sleeve (17) without rotation via a sleeve adapter (21) with parts which can be rotated relative to one another or a rotary disc body as drill head adapter rotates at the top and is connected to the rotating drill head (5) and the pressure, flushing and recovery tube (19) pressurizes the sleeve (17) without rotation,
b) after the sleeve (17) has been filled, the drill head (5) is lifted off the initial pipe (8) or the possible drill pipe (9) and, by unscrewing any drill pipe (9) still above the bottom above the initial pipe (8), the pressure, flushing and recovery pipe (19) is exposed and is pulled out of the initial pipe (8) together with the sleeve (17) and the sleeve (17) is detached from the pressure, flushing and recovery pipe (19).

2. Method according to claim 1, ***characterized in that*** after step b)
c) an empty sleeve (17) is connected at the bottom to the pressure, flushing and recovery pipe (19) and, hanging on the pressure, flushing and recovery pipe (19), is lowered into the initial pipe (8) and, depending on the drilling depth, one or more sections of the pressure, flushing and recovery pipe (19) are inserted as extension pipes (53) and, correspondingly, one or more drill pipe sections for the drill pipe (9) are inserted and coupled to the drill head (5),
d) drilling is continued until the sleeve (17) is filled, whereupon step b) is repeated
and wherein, in parallel or with a time delay to these processes, the drill cores are ejected from the recovered casings (17) in the horizontal position of the casings (17) mechanically, hydraulically or pneumatically into suitable horizontal tubular sections.

3. Method according to one of the preceding claims, ***characterized in that*** at the lower end of the sleeve (17), spring steel elements (20) initially directed into the interior of its lower mouth area towards the center are swung up by the drilling sample being turned over and growing into the sleeve (17) when the sleeve (17) is lowered, and which spring steel elements (20) retain the drilling core in the sleeve (17) when the sleeve (17) is pulled out.

4. Method according to one of the preceding claims, ***characterized in that*** no fixing rod is installed to retain the sleeve (17).

5. Method according to one of the preceding claims, ***characterized in that*** the initial pipe (8) and any drill pipe (9) and the pressure, flushing and recovery pipe (19) are connected and disconnected by screwing and unscrewing the drill head (5) mechanically driven by a rotary drive.

6. Device for carrying out the method according to claim 1, having a rotary drive with a rotatable drilling head (5) which can be subjected to impacts from above by means of a pile driver and the torque of which can be transmitted to an initial tube (8) with a drill bit (10) arranged at the end and to a possible drill pipe (9) consisting of one or more drill pipe sections connected to the initial tube (8) at the top, ***characterized in that*** inside the initial tube (8), a sleeve (17) or bore core catcher respectively free of rotation flushes, whereby the sleeve (17) by means of a sleeve adapter (21) having parts which can be rotated relative to one another, and a pressure, flushing and recovery pipe (19) connected thereto, is connected in a pressure-locking and traction-locking manner to the rotating drill head (5), whereby either the pressure, flushing and recovery pipe (19) is connected to the drill head (5) in a co-rotating manner and the sleeve (17) is impactable by the pressure, flushing and recovery pipe (19) via the sleeve adapter (21) which is detachable from the sleeve (17), or the pressure, flushing and recovery tube (19) is connected to the drill head (5) in a non-rotating manner and the sleeve (17) is impactable by the pressure, flushing and recovery tube (19) with pressure, while a rotary disc body is seated as a drill head adapter with mutually rotatable parts at the top of the pressure, flushing and recovery tube (19) and is connected to the rotating drill head (5).

7. Device according to claim 6, ***characterized in that*** the sleeve (17) is seated with its lower end against a radially inwardly projecting projection (16) at the upper end of the drill bit (10) rotating along at the bottom of the initial tube (8) in a rotation-free manner.

8. Device according to one of claims 6 to 7, ***characterized in that*** no fixing rod is installed for holding the sleeve (17).

9. Device according to one of claims 6 to 8, ***characterized in that*** the sleeve (17) has, in its lower mouth region, spring steel elements (20) projecting into the interior for securing the received drill core.

10. Device according to one of claims 6 to 9, ***characterized in that*** the parts of the sleeve adapter (21) or of the rotary disk body which can be rotated relative to one another are axially consecutive as a drill head adapter, with an interposed sealing ring (36) of plastic hard rubber.

## Revendications

1. **Procédé** de carottage dans un sol meuble à solide et de prélèvement d'échantillons dans celui-ci, dans lequel le tube initial (8) est foré dans le sol par rotation et battage superposé à l'aide d'un système de forage (4) avec tube initial (8) et couronne de forage (10) fixée en bas sur celui-ci, et avec un éventuel tube de forage (9) pouvant être mis en place et constitué d'un ou de plusieurs tronçons de tube de forage, une douille (17) ou une couronne de forage (10) étant placée de manière axiale à l'intérieur du tube initial (8) un carottier se déplace axialement avec le tube initial (8),
***caractérisé en ce que***
a) le tube de départ (8) avec sa couronne de forage (10) disposée à l'extrémité ainsi que la tube de forage (9) éventuel est foré dans le sol en rotation et en percussion par l'intermédiaire d'une tête de forage (5) pouvant être entraînée et soumise à des coups de bélier, tandis que la douille (17) dans le tube initial (8) est maintenue par celui-ci sans rotation en raison de la carotte de forage qui croît relativement dans la douille (17) et est percée par un tube de pression, de rinçage et de récupération (19), de sorte que la douille (17) se déplace axialement vers le bas avec le tube initial (8) et qu'une carotte de forage pousse ainsi à l'intérieur de la douille (17), le tube de pression, de rinçage et de récupération (19) soit tourne avec le tube de départ (8) et l'éventuel tube de forage (9) et exerce une pression sans rotation sur la douille (17) par l'intermédiaire d'un adaptateur de douille (21) comportant des parties pouvant tourner les unes par rapport aux autres, soit un corps de disque rotatif se raccorde en haut, en rotation, à la tête de forage rotative (5) en tant qu'adaptateur de tête de forage et le tube de pression, de rinçage et de récupération (19) exerce une pression sans rotation sur la douille (17),
b) après le remplissage de la douille (17), la tête de forage (5) est soulevée du tube initial (8) ou de l'éventuel tube de forage (9) et, en dévissant un éventuel tube de forage (9) se trouvant encore au-dessus du sol, le tube de pression, de rinçage et de récupération (19) est dégagé au-dessus du tube initial (8) et est retiré du tube initial (8) avec la douille (17) et la douille (17) est détachée du tube de pression, de rinçage et de récupération (19).

2. **Procédé** selon la revendication 1,
***caractérisé en ce que**,* après l'étape b)
c) une douille vide (17) est raccordée en bas au tube de pression, de rinçage et de récupération (19) et est abaissée dans le tube initial (8) en étant suspendue au tube de pression, de rinçage et de récupération (19) et, selon la profondeur de forage, un ou plusieurs tronçons du tube de pression, de rinçage et de récupération (19) sont insérés en tant que tubes de rallonge (53) et, de manière correspondante, un ou plusieurs tronçons de tube de forage pour le tube de forage (9) et sont accouplés à la tête de forage (5),
d) on continue à forer jusqu'à ce que la douille (17) soit remplie, après quoi on répète l'étape b),
et dans lequel, parallèlement à ces processus ou avec un décalage dans le temps, les carottes de forage sont éjectées des douilles (17) récupérées, en position horizontale des douilles (17), par voie mécanique, hydraulique ou pneumatique, dans des sections de tube de caverne situées de manière appropriée.

3. **Procédé** selon l'une quelconque des revendications précédentes,
***caractérisé en ce que***
à l'extrémité inférieure de la douille (17), des éléments en acier à ressort (20) dirigés initialement vers l'intérieur de sa zone d'embouchure inférieure en direction du centre sont pivotés vers le haut par l'échantillon de forage retourné lors de l'abaissement de la douille (17) et poussant dans la douille (17), et lesquels éléments en acier à ressort (20) retiennent la carotte de forage dans la douille (17) lors de l'extraction de la douille (17).

4. **Procédé** selon l'une quelconque des revendications précédentes, ***caractérisé en ce que***
aucune barre de fixation n'est installée pour maintenir la douille (17).

5. **Procédé** selon l'une quelconque des revendications précédentes,
***caractérisé en ce que***
une liaison ou un détachement du tube de départ (8) et de l'éventuel tube de forage (9), et du tube de pression, de rinçage et de récupération (19) s'effectue par un vissage et un dévissage de la tête de forage (5) entraîné mécaniquement par un entraînement rotatif.

6. **Dispositif** pour la mise en oeuvre du procédé selon la revendication 1, avec un entra nement rotatif avec une tête de forage (5) rotative et pouvant être soumise à des coups par le haut avec un bélier, dont le couple peut être transmis à un tube initial (8) avec une couronne de forage (10) disposée à l'extrémité et à un éventuel tube de forage (9) raccordé en haut au tube initial (8) et constitué d'un ou de plusieurs tronçons de tube de forage,
***caractérisé en ce que***
à l'intérieur du tube initial (8), un manchon (17) ou une carotte saillie sans rotation, la douille (17) étant reliée à la tête de forage rotative (5) par une force de pression et de traction par l'intermédiaire d'un adaptateur de douille (21) comportant des parties pouvant tourner l'une par rapport à l'autre et d'un tube de pression, de rinçage et de récupération (19) qui y est raccordé, soit le tube de pression, de rinçage et de récupération (19) étant relié à la tête de forage (5) en tournant avec elle et la douille (17) étant mis sous pression par l'adapteuer de douille (17) qui est détachable de la douille, soit que la tube de pression, de rinçage et de récupération (19) n'est pas relié en rotation à la tête de forage (5) et la douille (17) peut être mis sous pression par par la tube de pression, de rinçage et de récupération (19), tandis qu'un corps de disque rotatif servant d'adaptateur de tête de forage avec des parties pouvant tourner les unes par rapport aux autres est placé en haut sur le tube de pression, de rinçage et de sauvetage (19) et est relié à la tête de forage rotative (5).

7. **Dispositif** selon la revendication 6,
***caractérisé en ce que***
la douille (17) s'appuie sans rotation par son extrémité inférieure sur une saillie (16) dépassant radialement vers l'intérieur à l'extrémité supérieure du trépan (10) tournant en bas sur le tube initial (8).

8. **Dispositif** selon l'une quelconque des revendications 6 à 7,
***caractérisé en ce que***
aucune barre de fixation n'est montée pour maintenir la douille (17).

9. **Dispositif** selon l'une quelconque des revendications 6 à 8,
***caractérisé en ce que***
la douille (17) présente dans sa zone d'embouchure inférieure des éléments en acier à ressort (20) faisant saillie à l'intérieur pour la fixation de la carotte de forage reçue.

10. **Dispositif** selon l'une quelconque des revendications 6 à 9,
***caractérisé en ce que***
les parties de l'adaptateur de douille (21) ou du corps de disque rotatif pouvant tourner l'une par rapport à l'autre se succèdent axialement en tant qu'adaptateur de tête de forage, avec une bague d'étanchéité (36) en caoutchouc dur en matière plastique située entre elles.
